# EUROPÄISCHE PATENTSCHRIFT

(11) **EP 1 727 673 B1**
(45) Veröffentlichungstag und Bekanntmachung des Hinweises auf die Patenterteilung: **26.11.2008**
(21) Anmeldenummer: 04731147.7
(22) Anmeldetag: 05.05.2004
(51) Int. Cl.: B41C 1/05, B41C 1/18, B23K 26/14, B23K 26/08

(54) **ABSAUGEINRICHTUNG FÜR EINE VORRICHTUNG ZUM STRUKTURIEREN EINER OBERFLÄCHE EINES WERKSTÜCKS MITTELS STRAHLUNG**
VACUUM UNIT FOR A DEVICE USED TO STRUCTURE THE SURFACE OF A WORKPIECE BY MEANS OF RADIATION
SYSTEME D'ASPIRATION POUR UN DISPOSITIF SERVANT A STRUCTURER UNE SURFACE D'UNE PIECE A USINER AU MOYEN D'UN RAYONNEMENT

(30) Priorität: 27.11.2003 DE 10355996
(43) Veröffentlichungstag der Anmeldung: 06.12.2006
(73) Patentinhaber: Stork Prints Austria GmbH, 6336 Langkampfen (AT)
(72) Erfinder: KRUCKENHAUSER, Klaus, AT-6336 Langkampfen (AT); JUFFINGER, Josef, A-6335 Thiersee (AT)
(74) Vertreter: Wagner, Bernhard Peter
(86) Internationale Anmeldenummer: PCT/EP2004/004788
(87) Internationale Veröffentlichungsnummer: WO 2005/061232

(56) Entgegenhaltungen:
- EP-A- 0 562 149
- EP-A- 0 677 384
- EP-A- 1 090 709
- WO-A-86/04282
- DE-A- 3 923 829
- DE-A- 4 342 954
- DE-A- 10 305 258

## Beschreibung

Die Erfindung betrifft eine Absaugeinrichtung für eine Vorrichtung zum Strukturieren einer Oberfläche eines Werkstücks, insbesondere eine Druckform wie zum Beispiel einem Flexodruckklischee, mittels Strahlung, insbesondere mittels Laserstrahlung, wobei das Werkstück ein Zylinder oder eine ebenen oder gewölbten Platte ist, die während dem Gravieren auf einem Zylinder angeordnet ist.

Bei der Bearbeitung zylindrischer Werkstücke oder Werkstückoberflächen aus natürlichen oder künstlichen organischen Materialien mittels Strahlung, insbesondere mittels Laserstrahlung, ist das zylindrische Werkstück üblicherweise in einer entsprechenden Bearbeitungsmaschine drehbar gelagert. Ein Bearbeitungskopf, beispielsweise ein Arbeitslaserkopf ist dabei so angeordnet, dass er Strahlung zur Bearbeitung des Werkstücks auf dessen Oberfläche fokussiert. Um die gesamte Zylinderoberfläche bearbeiten zu können, ist eine Relativbewegung zwischen dem Werkstück und dem Bearbeitungskopf vorgesehen, die parallel zur Drehachse des Werkstücks erfolgt. Dabei kann entweder der Bearbeitungskopf oder das Werkstück in Richtung der Drehachse relativ zur Bearbeitungsmaschine verschoben werden, während das Werkstück bzw. der Bearbeitungskopf fest angeordnet ist.

Beim Strukturieren von Oberflächen, z.B. beim Eingravieren eines Reliefs in eine Oberfläche eines Werkstücks insbesondere aus beispielsweise Naturkautschuk, Kunstkautschuk, thermoplastischen Elastomeren mittels Strahlung, insbesondere mittels Laserstrahlung, wie es beispielsweise zur Herstellung von Flexodruckformen angewendet wird, wird zur Reliefbildung Material durch Strahlungseinwirkung abgetragen, wobei Abtrags- und Zersetzungsprodukte, wie beispielsweise Aerosole, Rauch, Dampf und/oder kleine Partikel entstehen. Um zu verhindern, dass diese Abtrags- und Zersetzungsprodukte sich in bereits gravierten Bereichen festsetzen und dort die Feinheit des gravierten Musters beeinträchtigen, ist es erforderlich, dass sie aus dem Bereich ihrer Entstehung möglichst vollständig abgeführt werden. Ferner können die Zersetzungsprodukte auch noch nicht gravierte Bereiche verschmutzen, wodurch der Gravierprozess gestört wird, oder auch die Elemente der Laserstrahlführizng verunreinigen, was ebenfalls zu einer Beeinträchtigung der Gravurqualität führt.

Aus der DE 299 80 010 U1 ist bereits ein Bearbeitungskopf für eine Lasergravier- bzw. -schneidvorrichtung bekannt, bei dem ein die Fokussierlinse haltender, düsenartiger Linsenhalter von einer Absaugglocke umgeben ist, die über eine Absaugleitung an eine entsprechende Absaugeinrichtung angeschlossen ist. Der Bearbeitungskopf ist mit mindestens zwei Gasdüsen ausgestattet, von denen die eine einen Gasstrahl schräg in einen Bereich einer Wechselwirkungszone zwischen dem Laserstrahl und der zu gravierenden Stempelplatte richtet, während die andere ebenfalls einen schrägen Gasstrahl gegen die zu gravierende Stempelplatte richtet, der im Bereich zwischen dem Bearbeitungspunkt und dem Rand der Absaugglocke auftrifft, um die radiale Ausbreitung von Staub oder anderer Zersetzungsprodukte während des Bearbeiten der Stempelplatte zu bremsen, sodass diese über die Saugglocke abgesaugt werden können und nicht durch einen Randspalt der selben entweichen.

Aus der EP 0 427 004 A2 ist eine Vorrichtung zum Bearbeiten von Hohlzylindern, insbesondere von Siebdruckschablonen mittels eines Lasers bekannt, bei dem der zu bearbeitende Hohlzylinder in seiner Axialrichtung vor und hinter einer Wechselwirkungszone zwischen Laserstrahl und Hohlzylinder, also vor und hinter einer Gravurstelle durch Walzen oder Kegelstützrollen abgestützt wird. Bei dieser Vorrichtung ist dem Laserbearbeitungskopf ein Vakuumgehäuse vorgelagert, dass so ausgebildet ist, dass das Mundstück des. Laserbearbeitungskopfes von dem Vakuumgehäuse umgeben wird. Dadurch wird eine Vakuumkammer mit einer Öffnung gebildet, deren Rand mit dem Gravurzylinder einen Spalt bildet, der den Gravurbereich, also die Wechselwirkungszone zwischen Laserstrahl und Schablone umgibt. Da über dem Spalt nachströmende Luft aus der Vakuumkammer ständig abgesaugt wird, wird eine Druckdifferenz zwischen der umgebenden Atmosphäre und dem Innern der Vakuumkammer aufrechterhalten, die die Schablone zur ständigen Anlage an die Walzen oder Kegelstützrollen zwingt.

Die Absaugung der Luft aus der Vakuumkammer, die dazu dient, die Druckdifferenz für die sichere Anlage der Schablone an den Stützelementen zu gewährleisten, reicht allerdings für das Entfernen von Abtrag- und/oder Zersetzungsprodukten nicht aus.

Aus der EP 0 562 149 A1 ist, weiter eine Vorrichtung zum Bearbeiten dünnwandiger Hohlzylinder mittels eines Laserstrahls bekannt, bei der neben einem um seine Längsachse drehbar gelagerten Hohlzylinder, wie beispielsweise einem Rohling für eine Siebdruckschablone, ein Laserbearbeitungskopf auf einem Schlitten angeordnet ist, der parallel zur Längsachse des zu bearbeitenden Hohlzylinders verschiebbar ist. Neben dem Laserbearbeitungskopf ist auf dem Schlitten eine Stützlagerung für den Hohlzylinder fest montiert, sodass sie sich zusammen mit dem Schlitten in Axialrichtung des Hohlzylinders bewegt.

Die Stützvorrichtung umfasst einen im wesentlichen halbkreisförmigen unteren Lagerbügel sowie einen viertelkreisförmigen oberen Lagerbügel auf, der schwenkbar gelagert ist, um das automatische Einlegen eines Hohlzylinders zu ermöglichen.

Der untere Lagerbügel, der mit einer Vielzahl von Lagerrollen ausgerüstet sein kann, besitzt ein im wesentlichen U-förmiges Profil, das an den Stirnenden geschlossen ist, sodass eine Saugrinne gebildet wird, die über einen entsprechenden Absaugstutzen an eine geeignete Absaugeinrichtung angeschlossen werden kann, um in der Saugrinne einen leichten Unterdruck zu erzeugen, der dafür sorgt, dass der Hohlzylinder in zuverlässigem Kontakt mit dem unteren Lagerbügel der Stützeinrichtung gehalten wird, um eine sichere, schwingungsfreie Führung des Hohlzylinders in seinem jeweiligen Bearbeitungsbereich sicher zu stellen, sodass eine präzise Laserbearbeitung möglich ist.

Ferner tritt insbesondere bei der Bearbeitung organischer Materialien häufig ein Nachglühen des Materials auf, das über eine viertel oder halbe Umdrehung oder mehr beobachtet werden kann, und das somit zu einer Rauch-und/oder Dampfentwicklung außerhalb des Absaugbereiches führt. Auch bei nichtorganischen Materialien, wie z. B. bei Zink kann ein Nachglühen auftreten, das dazu führt, dass Zersetzungsprodukte nicht nur nahe dem Wechselwirkungsbereich von Strahlung und Werkstück auftreten.

Derartiger Rauch oder Dampf kann zwar durch eine vollständige Kapselung der Bearbeitungsmaschine am Entweichen in die Umwelt gehindert werden, führt dann allerdings zur Verschmutzung der Maschine selbst.

Die DE 103 05 258 beschreibt eine Vorrichtung zum Schutz von optischen Elementen für die Laserbildgebung, bei der mit Hilfe einer Fluidquelle und einer Vakuumsenke eine Querströmung vor dem zu schützenden, optischen Element ausgebildet wird, um dieses vor Ablagerungen von Abtrag- und/oder Zersetzungsprodukten aus dem Wechselwirkungsbereich zwischen Laser und Materialoberfläche zu schützen. Mit dieser Vorrichtung wird auch der Teil der von der Laserstrahlung aus einer Oberfläche herausgelösten Abtrag- und/oder Zersetzungsprodukte über die Vakuumsenke abgesaugt, der von der Querströmung erfasst wird.

EP 1 090 709 beschreibt einen Lasergravierkopf, bei dem vor einer Fokussiert linse eine Kammer angeordnet ist, der Druckluft zugeführt wird, die durch eine Öffnung zusammen mit dem fokussierten Laserstrahl austritt. Ein Teil der Druckluft wird vor der Öffnung durch Spalte über Absaugverbindungen zu einer Absaugleitung abgesaugt. Ein Teil der Druckluft aus der Kammer tritt durch die Öffnung als rotationssymmetrischer Luftstrom aus, der Abtrag-und/oder Zersetzungsprodukte aus dem Bereich der Wechselwirkungszone zwischen Laserstrahl und Werkstück am Eindringen in die Kammer hindert und in die Umwelt mitnimmt.

Der Erfindung liegt die Aufgabe zugrunde, eine weitere Absaugeinrichtung der eingangs genannten Art bereitzustellen, mit der bei der Bearbeitung zylindrischer Werkstücke entstehende Abtrag- und Zersetzungsprodukte wie zum Beispiel Aerosole, Dämpfe, Rauch und Gase am Entweichen in die Umwelt gehindert werden.

Diese Aufgabe wird erfindungsgemäß durch die Absaugeinrichtung nach Anspruch 1 gelöst. Vorteilhafte Ausgestaltungen und Weiterbildungen der Erfindung sind in den Unteransprüchen beschrieben.

Erfindungsgemäß weist also eine Absaugeinrichtung eine Haube zum Abdecken eines Wechselwirkungsbereichs zwischen Strahlung und Werkstückoberfläche und einen C-förmigen Abdeckring auf. Die Haube umfasst dabei einen Absaugkanal, dessen. Einlassöffnung in der Betriebsstellung der Haube der Werkstückoberfläche gegenüberliegt und der an eine Absaugleitung anschließbar ist. Der C-förmige Abdeckring umfasst zwei einander mit Abstand gegenüberliegende umfangsmäßige Enden, und weist einen im Wesentlichen U-förmigen Querschnitt auf, wobei die Haube benachbart zu einem der beiden umfangsmäßigen Enden des Abdeckrings angeordnet ist und am anderen umfangsmäßigen Ende Absaugmittel vorgesehen sind.

Durch die erfindungsgemäße Anordnung eines Abdeckrings, der sich zumindest teilweise um ein zylindrisches Werkstück herum erstreckt, wird zwischen dem Abdeckring und dem zylindrischen Werkstück ein Ringkanal gebildet, in dem sich aufgrund der Drehung des Werkstücks während der Bearbeitung eine umfangsmäßige Luftströmung ausbildet, die mittels der benachbart zu einem Ende des Abdeckrings angeordneten Haube abgesaugt wird. Grundsätzlich ist es auch denkbar, am Abdeckring eine eigene Absaugung, z.B. in seinem Außenumfangsbereich anzubringen.

Der C-förmige Abdeckring kann sich dabei teilweise oder nahezu vollständig um ein zylindrisches Werkstück herum erstrecken. Im letzteren Fall liegen seine beiden umfangsmäßigen Enden benachbart zur Haube. Im ersteren Fall kann er sich über 90°, 120°, 180° oder Jeden anderen Winkelbereich erstrecken, der ausreicht, um Rauch, Dämp oder kleine Partikel ein-fangen und absaugen zu können.

Bevorzugt ist es jedoch, dass sich der Abdeckring so weit um das Werkstück herum erstreckt, dass die Haube dann zwischen seinen umfangsmäßigen Enden liegt und dort die Strömung absaugt, sodass im Ringkanal ein gewisser Unterdruck entsteht, aufgrund dessen Luft durch den Zwischenraum zwischen den Seitenwänden des Abdeckrings und dem Werkstück eingesaugt wird, sodass zuverlässig verhindert werden kann, dass Rauch, Dämpfe oder Gase, die aufgrund der Materialbearbeitung unterhalb des Abdeckrings vom Werkstück abgegeben werden, nach außen dringen. Vielmehr wird der Rauch, die Dämpfe oder andere Gase von einer Umfangsströmung aufgrund der Rotation des Werkstücks erfasst und zur Haube der Absaugeinrichtung geführt, wo sie zusammen mit anderen Abtrags- und Zersetzungsprodukten aus einer Gravurzone, also aus einem Wechselwirkungsbereich zwischen Strahlung und Werkstückoberfläche abtransportiert werden.

Bei einer vorteilhaften Weiterbildung der Erfindung ist vorgesehen, dass der C-förmige Abdeckring austauschbar ist. Somit kann bei Bearbeitung zylindrischer Werkstücke mit unterschiedlichen Durchmessern jeweils ein Abdeckring aus einer Mehrzahl von Abdeckringen ausgewählt und eingesetzt werden, dessen Innendurchmesser an den Durchmesser des jeweils zu bearbeitenden zylindrischen Werkstücks bestmöglichst angepasst ist. Auf diese Weise lässt sich eine optimale Abdichtung für Rauch oder Dämpfe erreichen.

Gemäß einer anderen Ausgestaltung der Erfindung ist es auch möglich, dass an den Seitenwänden des C-förmigen Abdeckrings Mittel zum Verkleinern seines freien Innendurchmessers vorgesehen sind, so dass dieser entsprechend dem Durchmesser des jeweils zu bearbeitenden zylindrischen Werkstücks einstellbar ist, wobei die Mittel zum Verkleinern des freien Innendurchmessers des C-förmigen Abdeckrings vorzugsweise eine Lamellendichtung umfassen, deren einzelne Lamellen vorteilhafter Weise an den Seitenwänden des Abdeckrings schwenkbar befestigt sind. Diese Anordnung ermöglicht eine sehr flexible Anpassung des Abdeckrings an verschiedene Werkstückdurchmesser.

Die Mittel zum Verkleinern des freien Innendurchmessers des C-förmigen Abdeckrings können aber auch von austauschbaren Seitenteilen, insbesondere Seitenplatten gebildet werden.

Eine besonders vorteilhafte Weiterbildung der Erfindung zeichnet sich dadurch aus, dass der C-förmige Abdeckring umfangsmäßig in zumindest zwei Ringsegmente unterteilt ist, die schwenkbar aneinander gehalten sind.

Dabei ist es besonders zweckmäßig, wenn der C-förmige Abdeckring umfangsmäßig in drei Ringsegmente unterschiedlicher Umfangslänge unterteilt ist, wobei die Umfangslänge eines oberen Ringsegments etwa der halben Umfangslänge des Abdeckrings entspricht, während der untere Ringabschnitt zwei kürzere Ringsegmente aufweist.

Zur Verbesserung der Absaugung der Luft aus dem vom Abdeckring gebildeten Ringkanal ist es vorteilhaft, wenn als Absaugmittel in einem strömungsmäßig vor der Haube gelegenen Zwischenraum zwischen der Haube und dem anderen umfangsmäßigen Ende des C-förmigen Abdeckrings eine Absaugdüse angeordnet ist.

Gemäß einer anderen Weiterbildung der Erfindung ist es vorgesehen, dass die Haube eine Rückseite, an der eine Absaugleitung anschließbar ist, zwei Seitenwände, die Stirnkanten aufweisen, die in der Betriebsstellung der Haube dem Werkstück gegenüberliegen, und zwei sich zwischen den Seitenwänden quer zu diesen erstrecken Leitwänden aufweist, die zusammen mit den beiden Seitenwänden in der Haube den Absaugkanal begrenzen, wobei die eine der beiden Leitwände in der Betriebsstellung der Haube dem Werkstück mit einer Kante gegenüberliegt, während die andere Leitwand eine in der Betriebsstellung der Haube der Werkstückoberfläche gegenüberliegende konvexe zylindrische Wölbung sowie im Bereich dieser Wölbung zumindest eine Öffnung aufweist, durch die die Strahlung zur Bearbeitung der Werkstückoberfläche geführt ist. Hierdurch wird eine hohe Absauggeschwindigkeit im Wechselwirkungsbereich zwischen Strahlung und Werkstück sichergestellt.

Eine weitere Ausgestaltung der Erfindung zeichnet sich dadurch aus, dass die Haube eine Rückseite, an der eine Absaugleitung anschließbar ist, zwei Seitenwände mit Stirnkanten mit einer Kontur, die an die Kontur der Oberfläche eines zu bearbeitenden Werkstücks angepasst ist, so dass entsprechende Spaltdichtungen gebildet sind, wenn die Stirnkanten in der Betriebsstellung der Haube dem Werkstück gegenüberliegen, und zwei sich zwischen den Seitenwänden quer zu diesen erstreckende Leitwände, die zusammen mit den beiden Seitenwänden in der Haube den Absaugkanal begrenzen, wobei in der Haube eine Öffnung vorgesehen ist, durch die die Strahlung zur Bearbeitung der Werkstückoberfläche geführt ist. Hierdurch wird eine besonders gute Absaugung im Gravurbereich erzielt.

Dabei ist zweckmäßiger Weise vorgesehen, dass die eine der beiden Leitwände in der Betriebsstellung der Haube dem Werkstück mit einer Kante gegenüberliegt, während die andere Leitwand eine in der Betriebsstellung der Haube der Werkstückoberfläche gegenüberliegende konvexe zylinderische Wölbung aufweist, und dass die zumindest eine Öffnung, durch die die Strahlung zur Bearbeitung der Werkstückoberfläche geführt ist, im Bereich der Wölbung der anderen Leitwand angeordnet ist.

Vorteilhafterweise ist die Wölbung der gewölbten Leitwand kreisbogenförmig gekrümmt, wobei die Krümmung der Wölbung der gewölbten Leitwand größer ist, als die Krümmung der Oberfläche des Werkstücks. Die Wölbung der gewolbten Leitwand kann aber auch exponentiell gekrümmt sein, um bestimmte Geschwindigkeitsprofile der Strömung im Absaugkanal einzustellen.

Eine andere Weiterbildung der Erfindung zeichnet sich dadurch aus, dass die Öffnung oder Öffnungen, durch die die Strahlung zur Bearbeitung des Werkstücks geführt ist, in dem Bereich der gewölbten Leitwand vorgesehen ist, der in der Betriebsstellung der Haube der Oberfläche des Werkstücks am nächsten liegt.

Eine weitere Ausgestaltung der Erfindung besteht darin, dass die Stirnkanten der Seitenwände eine Kontur aufweisen, die an die Kontur der Oberfläche eines zubearbeitenden Werkstücks angepaßt ist, so dass entsprechende Spaltdichtungen gebildet sind, wobei die Kontur der Stirnkanten der Seitenwände ein der Kontur der Werkstückoberfläche angepaßter Polygonzug oder Keisbogen ist.

Hierbei ist es zweckmäßig wenn der Abstand zwischen den Stirnkanten der Seitenwände und der Werkstückoberfläche in der Betriebsstellung der Haube kleiner als 50 mm, vorzugsweise kleiner als 30 mm, insbesondere kleiner als 10 mm aber größer als 0,5 mm ist und besonders bevorzugt zwischen 1 mm und 5 mm beträgt, wobei vorgesehen sein kann, dass die Breite der zwischen den Stirnkanten der Seitenwände und der Werkstückoberfläche gebildeten Spaltdichtungen in Bereich zwischen 0,1 mm und 30 mm liegt.

Um einwandfreie Strömungsverhältnisse insbesondere im Gravurbereich sicherzustellen ist es zweckmäßig, wenn die Haube an einem Arbeitslaserkopf austauschbar befestigt ist, so dass bei Bearbeitung zylindrischer Werkstücke mit unterschiedlichen Durchmessern jeweils eine Haube aus einer Mehrzahl von Hauben ausgewählt und am Arbeitslaserkopf befestigt ist, deren Seitenwände Stirnkanten mit einer Kontur aufweisen, die der Kontur der Oberfläche des jeweils zubearbeitenden Werkstücks bestmöglichst angepaßt ist.

Es ist jedoch auch möglich, dass an den Seitenwänden der Haube Mittel, insbesondere bewegliche Lamellen oder austauschbare Seitenteile vorgesehen sind, mit denen die Kontur der einem Werkstück gegenüber liegenden Kanten der Seitenwände verändert werden kann, um diese an die Oberfläche des Werkstücks anzupassen.

Zur Anpassung der Haube an einen jeweiligen Bearbeitungskopf ist vorgesehen, dass in dem Bereich der gewölbten Leitwand, der in der Betriebsstellung der Haube der Oberfläche des Werkstücks am nächsten liegt, für jeden von einem Bearbeitungskopf gelieferten Arbeitsstrahl, insbesondere für jeden von einem Arbeitslaserkopf gelieferten Arbeitslaserstrahl eine eigene Öffnung vorgesehen ist, durch die die Strahlung zur Bearbeitung des Werkstücks auf dieses gerichtet wird.

Die Erfindung wird im Folgenden beispielsweise anhand der Zeichnung näher erläutert. Es zeigen:
Figur 1 eine perspektivische Ansicht eines Teils einer Bearbeitungsmaschine für ein zylindrisches Werkstück mittels Strahlung, insbesondere Laserstrahlung, die mit einer erfindungsgemäßen Absaugeinrichtung ausgerüstet ist;
Figur 2 eine perspektivische Ansicht der Bearbeitungsmaschine nach Figur 1, wobei ein dreigliedriger Abdeckring der Absaugeinrichtung nach vorn aus der Maschine heraus aufgeklappt ist, um das Einsetzen eines zylindrischen Werkstücks in die Bearbeitungsmaschine zu erleichtern;
Figur 3 eine perspektivische Ansicht der Bearbeitungsmaschine nach Figur 1 mit eingesetztem zylindrischen Werkstück;
Figur 4 einen Schnitt durch die erfindungsgemäße Absaugeinrichtung mit einem in die Bearbeitungsmaschine eingesetzten zylindrischen Werkstück mit großem Durchmesser;
Figur 5 einen Schnitt entsprechend Figur 4, wobei ein Werkstück mit kleinem Durchmesser in die Bearbeitungsmaschine eingesetzt ist;
Figur 6a einen schematischen Schnitt durch ein zylindrisches Werkstück mit kleinem Durchmesser mit einem darum herum angeordneten Abdeckring einer erfindungsgemäßen Absaugeinrichtung;
Figur 6b eine perspektivische Darstellung der Anordnung nach Figur 6a;
Figur 7 eine Darstellung entsprechend Figur 6a mit einem Werkstück mit großem Durchmesser;
Figur 8 einen Schnitt durch einen gegenüber einem zylindrischen Werkstück angeordnetem Bearbeitungskopf mit einer daran angebrachten Haube der erfindungsgemäßen Absaugeinrichtung;
Figur 9 eine perspektivische Vorderansicht der Haube der erfindungsgemäßen Absaugeinrichtung; und
Figur 10 eine perspektivische Darstellung eines Teils einer Bearbeitungsmaschine mit einer Absaugeinrichtung gemäß einem zweiten Ausführungsbei-. spiel der Erfindung.

In den verschiedenen Figuren der Zeichnung sind einander entsprechende Bauteile mit gleichen Bezugszeichen versehen.

Wie in Figur 1 gezeigt, ist eine Bearbeitungsmaschine 9 für ein in Figur 1 nichtdargestelltes zylinderförmiges Werkstück mit einer Absaugeinrichtung 10 ausgestattet, die eine Haube 11 mit einem Absaugkanal 12, einen C-förmigen Abdeckring 13 und eine in Figur 1 über der Haube 11 in einem Zwischenraum zwischen dieser und einem umfangsmäßigen Ende des Abdeckrings 13 angeordneten Absaugdüse 14 aufweist.

Der C-förmige Abdeckring 13 kann sich dabei teilweise oder nahezu vollständig um ein zylindrisches Werkstück herum erstrecken. Im letzteren Fall liegen seine beiden umfangsmäßigen Enden benachbart zur Haube. Im ersteren Fall kann er sich über 90°, 120°, 180° oder jeden anderen Winkelbereich erstrecken, der ausreicht, um Rauch, Dämpfe oder kleine Partikel einfangen und absaugen zu können. Dabei kann der Abdeckring auch mit einem eigenen Absauganschluß versehen sein, um Zersetzungsprodukt unmittel abzusaugen.

Die Abdeckhaube 11, die unten näher erläutert wird, deckt in ihrer Betriebstellung einen Wechselwirkungsbereich zwischen Arbeitsstrahlung und Werkstückoberfläche ab, wobei eine Einlaßöffnung 15 des Absaugkanals 12 der Werkstückoberfläche gegenüberliegt, um während der Werkstückbearbeitung abgetragenes Material und Zersetzungsprodukte, wie beispielsweise Aerosole, Rauch, Dampf und Gas aus dem Wechselwirkungsbereich abzusaugen.

Der Abdeckring 13, der grundsätzlich, wie in Figur 10 dargestellt ist, aus einem einzelnen durchgehenden C-förmigen Ringelement gebildet sein kann, besteht vorzugsweise jedoch aus zwei oder drei Ringsegmenten 13a, 13b und 13c, die über Scharniere 16 miteinander verbunden sind, um aus der in Figur 1 dargestellten Betriebstellung in die in Figur 2 dargestellte offene Lage gebracht werden zu können, in der der Abdeckring 13 den Spannbereich für das Werkstück freigibt, um das Einsetzen des zu bearbeitenden Werkstücks in die Bearbeitungsmaschine 9 zu erleichtern.

Der in Figur 1 obere Abdeckringabschnitt 13c umfasst ein Sichtfenster 17, das eine visuelle Beobachtung des Bearbeitungsvorgangs und Bearbeitungs-fortschritts ermöglicht. Das Sichtfenster 17 ist mit einem durchsichtigen Material, wie beispielsweise Glas oder transparentem Kunstoff dicht verschlossen.

Wie besonders gut in Figur 2 zu erkennen ist besteht der Abdeckring 13 beziehungsweise jeder seiner Ringabschnitte 13a, 13b, 13c aus zwei aneinander gegenüberliegenden Seitenwänden 18 und einer diese verbindenden Bodenwand 19, sodass der Abdeckring 13 einen im wesentlichen U-förmigen Querschnitt aufweist.

Der Abdeckring 13 kann auch aus einzelnen Segmenten bestehen, die unabhängig von einander an einen Arbeitskopfträger oder einen Maschinenbett montiert sind. Dabei kann auch eines oder alle Ringsegmente mit einer gesonderten Absaugeinrichtung verbunden sein.

Bei der beschriebenen Bearbeitungsmaschine 9 ist der Abdeckring 13 mittels Stützen 20 ortsfest auf einem nur schematisch angedeuteten Maschinenbett befestigt, während die Aufnahmevorrichtung für das zylindrische Werkstück, die in der Zeichnung nur durch einen von zwei Spannköpfen 22 angedeutet ist, in Achsialrichtung des Zylinders verschiebbar in der Bearbeitungsmaschine 9 gelagert ist. Ein Arbeitskopf 23, der die Arbeitsstrahlung, insbesondere den Arbeitslaserstrahl durch entsprechende Öffnungen in der Haube 11 hindurch auf eine Werkstückoberfläche richtet, insbesondere fokussiert ist in Achsialrichtung des Werkstücks ebenfalls fest in der Bearbeitungsmaschine 9 gelagert, kann jedoch zum Ausgleich unterschiedlicher Werkstückdurchmesser radial zur Werkstückachse verschoben werden. Der Arbeitskopf 23 ist dabei ebenfalls ortsfest montiert.

Sind die Spannköpfe 22 ortsfest und der Arbeitskopf 23 verschiebbar gelagert, so ist auch die Absaugeinrichtung gemeinsam mit dem Arbeitskopf 23 verschiebbar.

Nachdem ein zylindrisches Werkstück 24 in die Bearbeitungsmaschine 9 eingesetzt wurde, wird der Abdeckring 13 geschlossen, sodass der Abdeckring 13 das zylindrische Werkstück umgibt. Liegt ein Werkstück mit relativ kleinem Durchmesser vor, so wird der Bearbeitungskopf 23, der die Haube 11 trägt, an das Werkstück herangefahren, wie in Figur 5 gezeigt ist. Weist das Werkstück einen großen Durchmesser auf, so ergibt sich beispielsweise die in Figur 4 dargestellte Situation, wo die am Bearbeitungskopf 23 gehaltene Haube 11 der Absaugeinrichtung 10 in der Lücke zwischen den umfangsmäßigen Enden des Abdeckrings 13 liegt, sodass diese Lücke im wesentlichen geschlossen ist, während bei einem zylindrischem Werkstück 24 mit kleinem Durchmesser der Bearbeitungskopf 23 mit der Haube 11 durch dieser Lücke hindurch fährt, bis er die Bearbeitungsposition erreicht hat.

Die Funktion der erfindungsgemäßen Absaugeinrichtung zusammen mit unterschiedlichen Werkstückdurchmesser wird im folgenden anhand der Figuren 4 bis 7 näher erläutert.

Wenn, wie in Figur 4 dargestellt ist, ein zylindrisches Werkstück 24 mit relativ großem Durchmesser in die Bearbeitungsmaschine 9 eingesetzt ist, und wenn der Abdeckring 13 sich in seiner geschlossenen Stellung befindet, liegen die Seitenwände 18 durch einen Spalt 26 von der Oberfläche des Werkstücks 24 getrennt dieser gegenüber, sodass der Abdeckring 13 zusammen mit der überdeckten Werkstückoberfläche einen Ringkanal bildet, der seitlich über den Spalt 26 mit der Umgebung in Verbindung steht.

Wenn das Werkstück bei der Bearbeitung seiner Oberfläche mittels Strahlung, insbesondere mittels Laserstrahlung mit hoher Geschwindigkeit rotiert, so bildet sich um das Werkstück herum eine Luftströmung aus, die der Rotationsrichtung des Werkstücks 24 entspricht. Bei dem in Figur 4 dargestellten Ausführungsbeispiel dreht sich das zylindrische Werkstück 24 bezogen auf die Blickrichtung auf die Zeichnung im Uhrzeigersinn, wie durch den Pfeil A angedeutet wird.

Wird nun während der Bearbeitung des Werkstücks 24 mit Strahlung über die Haube 11 Luft aus dem Wechselwirkungsbereich zwischen Strahlung und Werkstück 24 vorzugsweise mit hoher Kapazität abgesaugt, um Abtrag- und Zersetzungsprodukte, die während der Bearbeitung, insbesondere während der Gravur mittels Strahlung entstehen, abzusaugen, so strömt die angesaugte Luft durch einen zwischen einer gewölbten Leitwand 27 und der Werkstückoberfläche 24 gebildeten Ansaugspalt 28 und weiter durch die Einlassöffnung 15 der Haube 11 in deren Absaugkanal 12. Die Luft die dabei angesaugt wird, wird dabei im Wesentlichen durch die im Ringkanal zwischen Abdeckring 13 und Werkstückoberfläche vorliegende Strömung nachgeliefert, wodurch in dem Ringkanal ein gewisser Unterdruck entsteht, sodass Luft durch die den Ringkanal seitlich begrenzenden Spalten nachströmt. Aufgrund dieser Tatsache werden im Bereich des Abdeckrings entstehender Rauch, Dampf oder andere Gase, die sich beispielsweise durch ein Nachglühen des bearbeitenden Materials als Zersetzungsprodukte bilden, von der Ringströmung im Ringkanal zum Absaugbereich transportiert, während das seitliche Einströmen von Luft durch die Spalte 26 ein Austreten von Rauch, Dampf oder Gas aus dem Ringkanal praktisch vollständig verhindert.

Soll, wie in Figur 5 gezeigt, ein zylindrisches Werkstück 24 mit relativ kleinem Durchmesser in der Bearbeitungsmaschine 9 bearbeitet werden, so wird der Bearbeitungskopf 23 mit der daran befestigten Haube 11 der Absaugeinrichtung 10 in Radialrichtung soweit verfahren, bis die in Figur 5 dargestellte Position erreicht ist, in der die Strahlung vom Bearbeitungskopf 23 in der gewünschten Weise auf die zu bearbeitende Oberfläche des Werkstücks 24 fokussiert wird. In dieser Stellung bildet die gewölbte Leitwand 27 mit der Werkstückoberfläche wieder einen Ansaugspalt 28 durch den hindurch Luft über die Einlassöffnung 15 und den Absaugkanal 12 der Haube 11 mit hoher Kapazität abgesaugt wird, um Abtrag- und Zersetzungsprodukte aus dem Wechselwirkungsbereich zwischen Strahlung und Werkstückoberfläche abzuführen.

Da das Werkstück einen relativ kleinen Durchmesser aufweist, ist der Abstand zwischen Werkstückoberfläche und Innenrand der Seitenwände 18 des Absaugkanals relativ groß, sodass der Spalt 26 eine verhältnismäßig große Breite aufweist, die es schwierig macht im Bereich des Spalts 26 eine stabile, in das Innere des Ringkanals gerichtete Strömung aufzubauen. Die Absaugdüse 24, die im Gegensatz zum Ansaugspalt 28 radial außen liegt unterstützt dabei zwar den Aufbau eines Unterdrucks unterhalb des Abdeckrings 13. Trotzdem ist ab einer gewissen Breite des Spaltes 26 nicht mehr genügend gewährleistet, dass sich unterhalb des Abdeckrings bildender Rauch und dergleichen von der umlaufenden Strömung zuverlässig in den Absaugbereich transportiert wird.

Um bei großen Breiten der Spalte 26 zwischen dem Abdeckring 13 und der Werkstückoberfläche in dem Ringkanal zwischen dem Abdeckring 13 und der Werkstückoberfläche durch die Absaugung der Ringströmung über die Absaugdüse 14 und den Absaugkanal 12 in der Haube 11 einen genügenden Unterdruck zu erzeugen zu können, ist bei einer vorteilhaften Weiterbildung der Erfindung vorgesehen, dass an den Seitenwänden 18 des Abdeckrings 13 Dichtelemente angeordnet sind, die sich so bewegen lassen, dass sie wie in Figur 6a und 6b gezeigt, den beziehungsweise die Spalte 26 zwischen Abdeckring 13 und Oberfläche des Werkstücks 24 abdecken. Die Abdichtelemente können dabei in nicht näher dargestellter Weise ähnlich wie eine Irisblende einer Kamera gestaltet sein. Bei einer bevorzugten Ausgestaltung ist die Abdichtung als Lamellendichtung 30 ausgebildet, deren einzelne Lamellen schwenkbar an den Seitenwänden 18 des Abdeckrings 13 angebracht sind.

Somit können die Lamellen 31 in Abhängigkeit vom Durchmesser des Werkstücks 24 jeweils in eine solche Stellung gebracht werden, dass der offene Seitenbereich, also die Spalte 26 so klein gemacht werden kann, dass eine Druckdifferenz zwischen Ringkanal und Umgebung aufrechterhalten werden kann die ausreicht, um ein Entweichen von Rauch, Dampf oder Gas aus dem Ringkanal verhindert.

Es ist jedoch auch möglich, zusätzliche Seitenwandelemente, die einem bestimmten Werkstückdurchmesser zugeordnet, sind vorzusehen und diese bei Bedarf an den Seitenwänden 18 zu montieren.

Ferner kann vorgesehen sein, dass der Abdeckring 13 austauschbar auf dem Maschinenbett montiert ist, und das Abdeckringe 13 mit unterschiedlichen Durchmessern bereitgehalten werden, um die erfindungsgemäße Absaugeinrichtung an den jeweiligen Werkstückdurchmesser anzupassen.

Obwohl die erfindungsgemäße Absaugeinrichtung keine besonders strukturier-te Absaughaube benötigt, ist es doch zweckmäßig, wenn eine Haube 11 verwendet wird, die die im Folgenden beschriebene Struktur aufweist, da dadurch im Gravurbereich, also im Wechselwirkungsbereich zwischen Strahlung und Werkstückoberfläche eine besonders schnelle Strömung erreichbar ist, die Abtrag- und Zersetzungsprodukte zuverlässig mitreißt und abführt.

Wie in Figur 8 und 9 dargestellt ist, weist die Haube 11 zwei Seitenwände 32 auf, die Stirnkanten 33 besitzen, deren Kontur an den Außenumfang der zylindrischen Werkstücke 24 angepasst ist. Dementsprechend besitzen die Stirnkanten 33 eine im wesentlichen bogenförmige Kontur, die durch einen Polygonzug oder einen Kreisbogen gebildet sein kann, sodass zwischen den Stirnkanten 33 und dem Werkstück 24 eine Spaltdichtung gebildet ist, deren Dichtwirkung um so besser ist, je kleiner der Abstand der Stirnkante 33 von der Oberfläche des Werkstücks 24 ist.

Dieser Abstand ist zweckmäßigerweise kleiner als 50 mm, vorzugsweise kleiner als 30 mm und sollte zwischen 0,5 mm und 10 mm, insbesondere zwischen 1 mm und 5 mm betragen. Um die Dichtwirkung der von den Stirnkanten 33 der Seitenwände 32 der Haube 11 gebildeten Spaltdichtungen zu verbessern, kann vorgesehen sein, dass die Stirnkanten in Achsialrichtung des Werkstücks 24 eine größere Breite aufweisen. Die größere Breite der Stirnkanten 33 kann dabei durch eine größere Dicke der Seitenwände 32 bewirkt werden. Es ist aber auch möglich, die Seitenwände 32 jeweils mit einem sich von der Einlaßöffnung 15 weg erstreckenden Flansch zu versehen, um breitere Spaltdichtungen zu bilden. Die Breite der Spaltdichtungen liegt dabei zweckmäßigerweise im Bereich von 0,1 mm bis 20 oder 30 mm.

Um den Abstand zwischen den Stirnkanten 33 und der Oberfläche des Werkstücks 24 auch dann im gewünschten Bereich zu halten, wenn wie in Figur 5 dargestellt, ein zylindrisches Werkstück mit einem relativ kleinem Durchmesser bearbeitet werden soll, können verschiedene Hauben vorgesehen sein, deren Seitenwände Stirnkanten mit jeweils an einen bestimmten Durchmesserbereich angepaßten Krümmungen aufweisen. Es ist aber auch denkbar, an den Seitenwänden einstellbare Lamellenfächer, oder austauschbare Seitenteile mit entsprechend geformten Stirnkanten vorzusehen, die bei größeren Abständen zwischen den Stirnkanten 33 und der Werkstückoberfläche nahe an die letztere heran geschoben beziehungsweise angeordnet werden können.

Durch die Anpassung der Seitenwände an die Werkstückkontur lassen sich seitliche Lufteinströmbereiche so stark reduzieren, dass praktisch Spaltdichtungen gebildet werden, durch die kaum noch Luft angesaugt wird, die die Luftströmungsverhältnisse im Innern der Haube 11 stören könnte.

Der gewölbten Leitwand 27 liegt eine in Figur 8 untere Leitwand 34 gegenüber, die zusammen mit einer weiteren, der Werkstückoberfläche gegenüberliegenden Wand 35 eine schneidenförmige Kante 36 bildet, die zusammen mit den Stirnkanten 33 die Einlaßöffnung 15 des Absaugkanals 12 außer in dem Bereich des Ansaugspalts 28 begrenzt.

An der Rückseite der Haube 11 ist ein Anschlußstutzen 37 für eine in Figur 8 nur rein schematisch angedeutete Absaugleitung 38 vorgesehen. Außerdem weist die Haube 11 eine Montageplatte 39 auf, mit der sie am Bearbeitungskopf 23 so angebracht werden kann, dass die Strahlung zur Bearbeitung der Werkstückoberfläche durch eine oder mehrere Öffnungen 40 in der gewölbten Leitwand 27 hindurch auf die Oberfläche des Werkstücks 24 fokussierbar ist.

Die Öffnungen 40 sind dabei bezüglich der Wölbung der gewölbtem Leitwand 27 so angeordnet, dass sie im engsten Bereich des Ansaugspalts 28 liegen. Es ist aber auch möglich, die Öffnungen so gegenüber diesem engsten Bereich des Ansaugspalts 28 zu versetzen, dass sie in Strömungsrichtung gesehen geringfügig hinter diesem angeordnet sind.

Wie in Figur 8 deutlich zu erkennen ist, umfasst der Ansaugspalt 28 vor seiner engsten Stelle einen sich im Querschnitt trichterförmig verjüngenden Abschnitt 28' und in Strömungsrichtung hinter der engsten Stelle einen sich wiederum trichterförmig erweiternden Bereich 28". Wie in Fig. 9 zu erkennen ist, sind im Bereich des sich trichterförmig verjüngenden Abschnitts 28' des Ansaugspalts 28 benachbart, aber mit einem kleinen Abstand zu den Seitenwänden 32 sich in Strömugsrichtung erstreckende Leitrippen 32' vorgesehen, um die einströmenden Luftströmung weiter zu glätten.

Durch die beschriebene Geometrie des Ansaugspalts 28 und aufgrund der von den Stirnkanten 33 der Seitenwände 32 und der Wand 35 gebildeten Spaltdichtungen wird im Absaugbetrieb Luft hauptsächlich durch den Ansaugspalts 28 in die Einlaßöffnung 15 des Absaugkanals 12 eingesaugt. Hierbei wird die angesaugte Strömung aufgrund des sich verjüngenden Spaltes stark beschleunigt, so dass sie an der Engstelle des Ansaugspaltes 28 extrem hohe Strömungsgeschwindigkeiten bis zu zirka 150 bis 180 m/s oder höher erreichen kann. Neben den hohen Strömungsgeschwindigkeiten stellt die Struktur der Haube 11 der erfindungsgemäßen Absaugeinrichtung, also insbesondere die Struktur der den Absaugkanal 12 begrenzenden Wände und die Struktur der die Einlaßöffnungen begrenzenden Dichtungen zusammen mit der Ausgestaltung des Ansaugspalts 28 sicher, dass insbesondere im Ansaugspalt 28 eine glatte Strömung mit hoher Strömungsgeschwindigkeit ohne Verwirbelungen auftritt, die für den zuverlässigen Abtransport von Abtrag- und Zersetzungsprodukten aus dem Gravur- oder Wechselwirkungsbereich während der Bearbeitung des Werkstücks erforderlich ist.

Aufgrund der hohen Absauggeschwindigkeiten die durch die spezielle Ausbildung der beschriebenen Haube 11 erreicht werden, können auch besonders große Absaugvolumen bewältigt werden, was für die Ausbildung eines Unterdrucks im Ringkanal zwischen Abdeckring 13 und Werkstückoberfläche 24 von Vorteil ist.

Je nachdem welche Mengen an Zersetzugsprodukten und abgetragenen Material bei der Laserbearbeitung, insbesondere bei der Lasergravur zuverlässig abtransportiert werden sollen, muss nicht nur eine schnelle Gasströmung im Gravurbereich erzielt werden, sondern es muss auch ein genügend hoher Volumenstrom sichergestellt werden. Hierbei ist zu berücksichtigen, dass bei schneller Strömung und hohem Abluftvolumenstrom die von diesem transportierten Zersetzungsprodukte aus dem Gravurbereich um so weniger dazu neigen, sich auf der Oberfläche des Werkstücks 24 oder an den Wänden des Absaugkanals 12 abzusetzen, je höher die Strömungsgeschwindigkeit und je geringer die pro Kubikmeter Volumenstrom zu transportierende Materialmenge ist. In der Regel ist es daher empfehlenswert, einen Abluftvolumenstrom von mindestens 0,1 m³/g abgebauten Materials einzusetzen. Bevorzugt beträgt der Volumenstrom mindestens 0,5 m³/g und insbesondere mindestens 1,0 m³/g. Bei einer Laserapparatur durchschnittlicher Größe, wie sie insbesondere für die Direktgravur von Flexodruckformen eingesetzt wird, wird beispielsweise mit einer Geschwindigkeit von 1 m²/h graviert, was einen Materialabtrag von 500 bis 1.000 g/m² liefert. Dementsprechend sollte die erfindungsgemäße Absaugeinrichtung mit einer Absaugleistung von mindestens 50 bis 100 m³/h vorzugsweise mit mindestens 250 bis 500 m³/h und insbesondere mit mindestens 500 bis 1.000 m³/h oder mehr arbeiten.

Die erfindungsgemäße Absaugeinrichtung wurde zusammen mit einem Bearbeitungskopf 23 beschrieben, der drei Arbeitsstrahlen zur Bearbeitung der Werkstückoberfläche liefert. Es ist jedoch auch möglich, die Absaugeinrichtung an Bearbeitungsköpfe anzupassen die mehr oder weniger Arbeitsstrahlen erzeugen. Figur 10 zeigt beispielsweise eine Bearbeitungsmaschine 9 mit einer erfindungsgemäßen Absaugeinrichtung, bei der der Bearbeitungskopf nur einen einzigen Arbeitsstrahl liefert, sodass in der gewölbten Leitwand 27 der Haube 11 nur eine Öffnung 40 vorgesehen sein muss. Bei mehr Arbeitsstrahlen müssen entsprechend deren Anzahl mehrere Öffnungen 40 in der gewölbten Leitwand vorgesehen werden.

Die erfindungsgemäße Absaugeinrichtung ist nicht auf die Verwendung an Bearbeitungsmaschinen für die Bearbeitung, insbesondere die Gravur von Druckformen beschränkt, sondern kann überall dort eingesetzt werden, wo bei der Laserbearbeitung eines zylindrischen Werkstücks Zersetzungs- und Abtragsprodukte aus dem Umfangsbereich eines Werkstücks abgesaugt werden müssen.

## Patentansprüche

1. Absaugeinrichtung für eine Vorrichtung zum Gravieren eines Reliefs in eine Oberfläche eines Werkstücks (24), insbesondere in ein Druckelement wie z.B. einem Flexodruckelement, mittels Strahlung, insbesondere Laserstrahlung, wobei das Werkstück (24) ein Zylinder oder eine Platte ist, die während des Gravierens auf einem Zylinder angeordnet ist, mit
- einer einen Wechselwirkungsbereich zwischen Strahlung und Werkstückoberfläche abdeckenden Haube (11), die einen Absaugkanal (12) umfasst, dessen Einlassöffnung (15) in der Betriebsstellung der Haube der Werkstückoberfläche gegenüberliegt und der an eine Absaugleitung (38) anschließbar ist, und
- einem C-förmigen Abdeckring (13) mit zwei einander mit Abstand gegenüberliegenden umfangsmäßigen Enden, der einen im Wesentlichen U-förmigen Querschnitt aufweist, wobei die Haube (11) benachbart zu einem der beiden umfangsmäßigen Enden des Abdeckrings (13) angeordnet ist, und am anderen umfangsmäßigen Ende Absaugmittel (11, 14) vorgesehen sind.

2. Absaugeinrichtung nach Anspruch 1, **dadurch gekennzeichnet, dass** der C-förmige Abdeckring (13) austauschbar ist.

3. Absaugeinrichtung nach Anspruch 1 oder 2, **dadurch gekennzeichnet, dass** an den Seitenwänden (32) des C-förmigen Abdeckrings (13) Mittel zum Verkleinern seines freien Innendurchmessers vorgesehen sind, so dass dieser entsprechend dem Durchmesser des jeweils zu bearbeitenden zylindrischen Werkstücks (24) einstellbar ist.

4. Absaugeinrichtung nach Anspruch 3, **dadurch gekennzeichnet, dass** die Mittel zum Verkleinern des freien Innendurchmessers des C-förmigen Abdeckrings eine Lamellendichtung (30) umfassen.

5. Absaugeinrichtung nach Anspruch 4, **dadurch gekennzeichnet, dass** die einzelnen Lamellen (31) der Lamellendichtung (30) an den Seitenwänden (18) des Abdeckrings (13) schwenkbar befestigt sind.

6. Absaugeinrichtung nach Anspruch 3, **dadurch gekennzeichnet, dass** die Mittel zum Verkleinern des freien Innendurchmessers des C-förmigen Abdeckrings austauschbare Seitenteile, insbesondere Seitenplatten umfassen.

7. Absaugeinrichturing nach einem der vorstehenden Ansprüche, **dadurch gekennzeichnet, dass** der C-förmige Abdeckring (13) umfangsmäßig in zumindest zwei Ringsegmente (13a, 13b, 13c) unterteilt ist, die schwenkbar aneinander gehalten sind.

8. Absaugeinrichtung nach Anspruch 7, **dadurch gekennzeichnet, dass** der C-förmige Abdeckring (13) umfangsmäßig in drei Ringsegmente (13a, 13b, 13c) unterschiedlicher Umfangslänge unterteilt ist, wobei die Umfangslänge eines oberen Ringsegments (13c) etwa der halben Umfangslänge des Abdeckrings (13) entspricht, während der untere Ringabschnitt zwei kürzere Ringsegmente (13a, 13b) aufweist.

9. Absaugeinrichtung nach einem der vorstehenden Ansprüche, **dadurch gekennzeichnet, dass** als Absaugmittel in einem strömungsmäßig vor der Haube (11) gelegenen Zwischenraum zwischen der Haube (11) und dem anderen umfangsmäßigen Ende des C-förmigen Abdeckrings (13) eine Absaugdüse (14) angeordnet ist.

10. Absaugeinrichtung nach einem der vorstehenden Ansprüche, **dadurch gekennzeichnet, dass** die Haube (11)
-- eine Rückseite, an der eine Absaugleitung (38) anschließbar ist,
-- zwei Seitenwände (32), die Stirnkanten (33) aufweisen, die in der Betriebsstellung der Haube (11) dem Werkstück (24) gegenüberliegen, und
-- zwei sich zwischen den Seitenwänden (32) quer zu diesen erstreckende Leitwände (27, 34) aufweist, die zusammen mit den beiden Seitenwänden (32) in der Haube (11) den Absaugkanal (12) begrenzen, wobei die eine (34) der beiden Leitwände in der Betriebsstellung der Haube dem Werkstück mit einer Kante (36) gegenüberliegt, während die andere Leitwand (27) eine in der Betriebsstellung der Haube der Werkstückoberfläche gegenüberliegende konvexe zylindrische Wölbung sowie im Bereich dieser Wölbung zumindest eine Öffnung (40) aufweist, durch die die Strahlung zur Bearbeitung der Werkstückoberfläche geführt ist.

11. Absaugeinrichtung nach einem der vorstehenden Ansprüche, **dadurch gekennzeichnet, dass** die Haube (11)
-- eine Rückseite, an der eine Absaugleitung (38) anschließbar ist,
-- zwei Seitenwände (32) mit Stirnkanten (33) mit einer Kontur, die an die Kontur der Oberfläche eines zu bearbeitenden Werkstücks (24) angepasst ist, so dass entsprechende Spaltdichtungen gebildet sind, wenn die Stirnkanten (33) in der Betriebsstellung der Haube (11) dem Werkstück (24) gegenüberliegen, und
-- zwei sich zwischen den Seitenwänden (32) quer zu diesen erstreckende Leitwände (27, 34), die zusammen mit den beiden Seitenwänden (32) in der Haube (11) den Absaugkanal (12) begrenzen,
wobei in der Haube (11) eine Öffnung (40) vorgesehen ist, durch die die Strahlung zur Bearbeitung der Werkstückoberfläche geführt ist.

12. Absaugeinrichtung nach Anspruch 11, **dadurch gekennzeichnet, dass** die eine (34) der beiden Leitwände in der Betriebsstellung der Haube dem Werkstück mit einer Kante (36) gegenüberliegt, während die andere Leitwand (27) eine in der Betriebsstellung der Haube der Werkstückoberfläche gegenüberliegende konvexe zylindrische Wölbung aufweist, und dass die zumindest eine Öffnung (40), durch die die Strahlung zur Bearbeitung der Werkstückoberfläche geführt ist, im Bereich der Wölbung der anderen Leitwand (27) angeordnet ist.

13. Absaugeinrichtung nach Anspruch 10 oder 12, **dadurch gekennzeichnet, dass** die Wölbung der gewölbten Leitwand (27) kreisbogenförmig gekrümmt ist.

14. Absaugeinrichtung nach Anspruch 13, **dadurch gekennzeichnet, dass** die Krümmung der Wölbung der gewölbten Leitwand (27) größer ist, als die Krümmung der Oberfläche des Werkstücks (24).

15. Absaugeinrichtung nach Anspruch 10 oder 12, **dadurch gekennzeichnet, dass** die Wölbung der gewölbten Leitwand (27) exponentiell gekrümmt ist.

16. Absaugeinrichtung nach Anspruch 10 oder 12 bis 15, **dadurch gekennzeichnet, dass** die Öffnung oder Öffnungen (40), durch die die Strahlung zur Bearbeitung des Werkstücks (24) geführt ist, in dem Bereich der gewölbten Leitwand (27) vorgesehen ist, der in der Betriebsstellung der Haube (11) der Oberfläche des Werkstücks (24) am nächsten liegt.

17. Absaugeinrichtung nach Anspruch 10, **dadurch gekennzeichnet, dass** die Stirnkanten (33) der Seitenwände (32) eine Kontur aufweisen, die an die Kontur der Oberfläche eines zu bearbeitenden Werkstücks (24) angepasst ist, so dass entsprechende Spaltdichtungen gebildet sind.

18. Absaugeinrichtung nach Anspruch 10, 11 oder 17, **dadurch gekennzeichnet, dass** die Kontur der Stirnkanten (33) der Seitenwände (32) ein der Kontur der Werkstückoberfläche angepasster Polygonzug ist.

19. Absaugeinrichtung nach Anspruch 10, 11 oder 17, **dadurch gekennzeichnet, dass** die Kontur der Stirnkanten (33) der Seitenwände (32) ein der Kontur der Werkstückoberfläche angepasster Keisbogen ist.

20. Absaugeinrichtung nach einem der Ansprüche 11, 12 oder 17 bis 19, **dadurch gekennzeichnet, dass** der Abstand zwischen den Stirnkanten (33) der Seitenwände (32) und der Werkstückoberfläche in der Betriebsstellung der Haube (11) kleiner als 50 mm, vorzugsweise kleiner als 30 mm, insbesondere kleiner als 10 mm aber größer als 0,5 mm ist und besonders bevorzugt zwischen 1 mm und 5 mm beträgt.

21. Absaugeinrichtung nach einem der Ansprüche 11, 12 oder 16 bis 20, **dadurch gekennzeichnet, dass** die Breite der zwischen den Stirnkanten (33) der Seitenwände (32) und der Werkstückoberfläche gebildeten Spaltdichtungen in Bereich zwischen 0,1 mm und 30 mm liegt.

22. Absaugeinrichtung nach einem der Ansprüche 11, 12 oder 16 bis 21, **dadurch gekennzeichnet, dass** die Haube (11) an einem Bearbeitungskopf (23) austauschbar befestigt ist, so dass bei Bearbeitung zylindrischer Werkstücke (24) mit unterschiedlichen Durchmessern jeweils eine Haube aus einer Mehrzahl von Hauben ausgewählt und am Bearbeitungskopf (23) befestigt ist, deren Seitenwände (32) Stirnkanten (33) mit einer Kontur aufweisen, die der Kontur der Oberfläche des jeweils zu bearbeitenden Werkstücks (24) bestmöglichst angepasst ist.

23. Absaugeinrichtung nach einem der Ansprüche 11, 12 und 17 bis 22, **dadurch gekennzeichnet, dass** an den Seitenwänden (32) der Haube Mittel, insbesondere bewegliche Lamellen oder austauschbare Seitenteile vorgesehen sind, mit denen die Kontur der einem Werkstück (24) gegenüber liegenden Kanten der Seitenwände (32) verändert werden kann, um diese an die Oberfläche des Werkstücks (24) anzupassen.

24. Absaugeinrichtung nach einem der vorstehenden Ansprüche 10 oder 12 **dadurch gekennzeichnet, dass** in dem Bereich der gewölbten Leitwand (27), der in der Betriebsstellung der Haube (11) der Oberfläche des Werkstücks (24) am nächsten liegt, für jeden von einem Bearbeitungskopf (23) gelieferten Arbeitsstrahl, insbesondere Arbeitslaserstrahl eine eigene Öffnung (40) vorgesehen ist, durch die die Strahlung zur Bearbeitung des Werkstücks (24) auf dieses fokussiert wird.

## Claims

1. A vacuum extraction unit for a device used to engrave a relief into the surface of a workpiece (24), in particular into a printing element such as for example a flexographic printing element, by means of radiation, in particular laser radiation, the workpiece (24) being a cylinder or a plate which is arranged on a cylinder during the engraving, with
- a hood (11), which covers a region of interaction between the radiation and the workpiece surface and comprises a vacuum extraction channel (12), the inlet opening (15) of which lies opposite the workpiece surface in the operating position of the hood and can be connected to a vacuum extraction line (38), and
- a C-shaped cover ring (13) with two ends that follow the circumference of the workpiece and are located at a distance from each other, and has a substantially U-shaped cross section, the hood (11) being arranged adjacent one of the two circumferential ends of the cover ring (13) and extraction means (11, 14) being provided at the other circumferential end.

2. The vacuum extraction unit as claimed in claim 1, **characterized in that** the C-shaped cover ring (13) is exchangeable.

3. The vacuum extraction unit as claimed in claim 1 or 2, **characterized in that** the side walls (32) of the C-shaped cover ring (13) are provided with means for reducing its free inside diameter, so that said ring can be set to correspond to the diameter of the cylindrical workpiece (24) respectively to be processed.

4. The vacuum extraction unit as claimed in claim 3, **characterized in that** the means for reducing the free inside diameter of the C-shaped cover ring comprise a lamellar seal (30).

5. The vacuum extraction unit as claimed in claim 4, **characterized in that** the individual lamellae (31) of the lamellar seal (30) are pivotably fastened to the side walls (18) of the cover ring (13).

6. The vacuum extraction unit as claimed in claim 3, **characterized in that** the means for reducing the free inside diameter of the C-shaped cover ring comprise exchangeable side parts, in particular side plates.

7. The vacuum extraction unit as claimed in one of the preceding claims, **characterized in that** the C-shaped cover ring (13) is circumferentially subdivided into at least two ring segments (13a, 13b, 13c), which are pivotably held against each other.

8. The vacuum extraction unit as claimed in claim 7, **characterized in that** the C-shaped cover ring (13) is circumferentially subdivided into three ring segments (13a, 13b, 13c) of different circumferential lengths, the circumferential length of an upper ring segment (13c) corresponding approximately to half the circumferential length of the cover ring (13), while the lower ring portion has two shorter ring segments (13a, 13b).

9. The vacuum extraction unit as claimed in one of the preceding claims, **characterized in that** a vacuum extraction nozzle (14) is arranged as extraction means in an intermediate space between the hood (11) and the other circumferential end of the C-shaped cover ring (13) that is located upstream of the hood (11).

10. The vacuum extraction unit as claimed in one of the preceding claims, **characterized in that** the hood (11) has
-- a rear side to which a vacuum extraction line (38) can be connected,
-- two side walls (32), which have end edges (33) which lie opposite the workpiece (24) in the operating position of the hood (11), and
-- two directing walls (27, 34), which are located between the side walls (32), extend transversely in relation to the latter and which together with the two side walls (32) delimit the vacuum extraction channel (12) in the hood (11), an edge (36) of one (34) of the two directing walls lying opposite the workpiece in the operating position of the hood, while the other directing wall (27) has a convex, cylindrical curvature lying opposite the workpiece surface in the operating position of the hood and, in the region of this curvature, at least one opening (40), through which the radiation for processing the workpiece surface is guided.

11. The vacuum extraction unit as claimed in one of the preceding claims, **characterized in that** the hood (11)
-- has a rear side, to which a vacuum extraction line (38) can be connected,
-- two side walls (32), which have end edges (33) with a contour which is adapted to the contour of the surface of a workpiece (24) to be processed, so that corresponding gap seals are formed when the end edges (33) lie opposite the workpiece (24) in the operating position of the hood (11), and
-- two directing walls (27, 34), which are located between the side walls (32), extend transversely in relation to the latter and which together with the two side walls (32) delimit the vacuum extraction channel (12) in the hood (11), the hood (11) being provided with an opening (40), through which the radiation for processing the workpiece surface is guided.

12. The vacuum extraction unit as claimed in claim 11, **characterized in that** an edge (36) of one (34) of the two directing walls lies opposite the workpiece in the operating position of the hood, while the other directing wall (27) has a convex, cylindrical curvature lying opposite the workpiece surface in the operating position of the hood and **in that** the at least one opening (40), through which the radiation for processing the workpiece surface is guided, is arranged in the region of the curvature of the other directing wall (27).

13. The vacuum extraction unit as claimed in claim 10 or 12, **characterized in that** the curvature of the curved directing wall (27) is curved in the form of an arc of a circle.

14. The vacuum extraction unit as claimed in claim 13, **characterized in that** the curving of the curvature of the curved directing wall (27) is greater than the curving of the surface of the workpiece (24).

15. The vacuum extraction unit as claimed in claim 10 or 12, **characterized in that** the curvature of the curved directing wall (27) is exponentially curved.

16. The vacuum extraction unit as claimed in claim 10 or 12 to 15, **characterized in that** the opening or openings (40) through which the radiation for processing the workpiece (24) is guided is/are provided in the region of the curved directing wall (27) that lies closest to the surface of the workpiece (24) in the operating position of the hood (11).

17. The vacuum extraction unit as claimed in claim 10, **characterized in that** the end edges (33) of the side walls (32) have a contour which is adapted to the contour of the surface of a workpiece (24) to be processed, so that corresponding gap seals are formed.

18. The vacuum extraction unit as claimed in claim 10, 11 or 17, **characterized in that** the contour of the end edges (33) of the side walls (32) is a polyline that is adapted to the contour of the workpiece surface.

19. The vacuum extraction unit as claimed in claim 10, 11 or 17, **characterized in that** the contour of the end edges (33) of the side walls (32) is an arc of a circle that is adapted to the contour of the workpiece surface.

20. The vacuum extraction unit as claimed in one of claims 11, 12 or 17 to 19, **characterized in that** the distance between the end edges (33) of the side walls (32) and the workpiece surface in the operating position of the hood (11) is less than 50 mm, preferably less than 30 mm, in particular less than 10 mm but greater than 0.5 mm, and with particular preference between 1 mm and 5 mm.

21. The vacuum extraction unit as claimed in one of claims 11, 12 or 16 to 20, **characterized in that** the width of the gap seals formed between the end edges (33) of the side walls (32) and the workpiece surface lies in the range between 0.1 mm and 30 mm.

22. The vacuum extraction unit as claimed in one of claims 11, 12 or 16 to 21, **characterized in that** the hood (11) is exchangeably fastened to a processing head (23), so that when processing cylindrical workpieces (24) with different diameters a hood from a number of hoods is respectively chosen and fastened to the processing head (23), the side walls (32) of which hood have end edges (33) with a contour which is adapted as well as possible to the contour of the surface of the workpiece (24) respectively to be processed.

23. The vacuum extraction unit as claimed in one of claims 11, 12 and 17 to 22, **characterized in that** the side walls (32) of the hood are provided with means, in particular movable lamellae or exchangeable side parts, by which the contour of the edges of the side walls (32) that lie opposite a workpiece (24) can be changed in order to adapt them to the surface of the workpiece (24).

24. The vacuum extraction unit as claimed in one of the preceding claims 10 or 12, **characterized in that**, in the region of the curved directing wall (27) that lies closest to the surface of the workpiece (24) in the operating position of the hood (11), each working jet or beam, in particular working laser beam, delivered by a processing head (23) is provided with an opening (40) of its own, through which the radiation for processing the workpiece (24) is focused on the latter.

## Revendications

1. Système d'aspiration pour un appareil servant à graver un relief dans une surface d'une pièce à oeuvrer (24), en particulier dans un élément d'imprimerie, comme par exemple un élément de flexographie, au moyen d'un rayonnement, en particulier d'un rayonnement laser, dans lequel la pièce à oeuvrer (24) est un cylindre ou une plaque qui est agencée sur un cylindre pendant la gravure, comprenant :
- un capot (11) qui recouvre une zone d'interaction entre le rayonnement et la surface de la pièce à oeuvrer, celui-ci comprenant un canal d'aspiration (12) dont l'ouverture d'entrée (15) est à l'opposé de la surface de la pièce à oeuvrer dans la position de fonctionnement du capot, et à laquelle peut être branchée une conduite d'aspiration (38), et
- une bague de couverture (13) en forme de C avec deux extrémités opposées l'une à l'autre et à distance en sens périphérique, qui présente une section transversale essentiellement en forme de U, le capot (11) étant agencé au voisinage de l'une des deux extrémités périphériques de la bague de couverture (13), et des moyens d'aspiration (11, 14) étant prévus à l'autre extrémité périphérique.

2. Système d'aspiration selon la revendication 1, **caractérisé en ce que** la bague de couverture (13) en forme de C est interchangeable.

3. Système d'aspiration selon la revendication 1 ou 2, **caractérisé en ce que** sur les parois latérales (32) de la bague de couverture (13) en forme de C sont prévus des moyens pour réduire son diamètre intérieur libre, de sorte que celui-ci peut être ajusté en correspondance du diamètre de la pièce à oeuvrer cylindrique (24) respective à usiner.

4. Système d'aspiration selon la revendication 3, **caractérisé en ce que** les moyens pour réduire le diamètre intérieur libre de la bague de couverture en forme de C comprennent un joint à lamelles (30).

5. Système d'aspiration selon la revendication 4, **caractérisé en ce que** les lamelles individuelles (31) du joint à lamelles (30) sont fixées avec possibilité de pivotement sur les parois latérales (18) de la bague de couverture (13).

6. Système d'aspiration selon la revendication 3, **caractérisé en ce que** les moyens pour réduire le diamètre intérieur libre de la bague de couverture en forme de C comprennent des pièces latérales interchangeables, en particulier des plaques latérales.

7. Système d'aspiration selon l'une des revendications précédentes, **caractérisé en ce que** la bague de couverture (13) en forme de C est subdivisée en sens périphérique en au moins deux segments annulaires (13a, 13b, 13c), qui sont maintenus les uns contre les autres avec possibilité de pivotement.

8. Système d'aspiration selon la revendication 7, **caractérisé en ce que** la bague de couverture (13) en forme de C est subdivisée en sens périphérique en trois segments annulaires (13a, 13b, 13c) de longueurs périphériques différentes, la longueur périphérique d'un segment annulaire supérieur (13c) correspondant approximativement à la moitié de la longueur périphérique de la bague de recouvrement (13), tandis que le tronçon annulaire inférieur comprend deux segments annulaires (13a, 13b) plus courts.

9. Système d'aspiration selon l'une des revendications précédentes, **caractérisé en ce qu'**une buse d'aspiration (14) est agencée à titre de moyen d'aspiration dans un espace intermédiaire, situé avant le capot (11) dans le sens de l'écoulement, entre le capot (11) et l'autre extrémité périphérique de la bague de couverture (13) en forme de C.

10. Système d'aspiration selon l'une des revendications précédentes, **caractérisé en ce que** le capot (11) comprend :
- une face postérieure à laquelle peut être raccordée une conduite d'aspiration (38),
- deux parois latérales (32) qui présentent des arêtes frontales (33) qui sont opposées à la pièce à oeuvrer (24) dans la position de fonctionnement du capot (11), et
- deux parois de guidage (27, 34) qui s'étendent entre les parois latérales (32) transversalement à celles-ci et qui, conjointement avec les deux parois latérales (32), délimitent le canal d'aspiration (12) dans le capot (11), l'une des deux parois de guidage étant opposée à la pièce à oeuvrer par une arête (36), dans la position de fonctionnement du capot, tandis que l'autre paroi de guidage (27) présente un bombement cylindrique convexe opposé à la surface de la pièce à oeuvrer, dans la position de fonctionnement du capot, ainsi qu'au moins une ouverture (40), dans la région de ce bombement, à travers laquelle est mené le rayonnement pour l'usinage de la surface de la pièce à oeuvrer.

11. Système d'aspiration selon l'une des revendications précédentes, **caractérisé en ce que** le capot (11) comprend :
- une face postérieure, à laquelle peut être raccordée une conduite d'aspiration (38),
- deux parois latérales (32) présentant des arêtes frontales (33) avec un contour qui est adapté au contour de la surface d'une pièce à oeuvrer (24) qu'il s'agit d'usiner, de sorte qu'il se forme des étanchements à intervalles correspondants quand les arêtes frontales (33) sont opposées à la pièce à oeuvrer (24) dans la position de fonctionnement du capot (11), et
- deux parois de guidage (27, 34) qui s'étendent entre les parois latérales (32) transversalement à celles-ci et qui, conjointement avec les deux parois latérales (32), délimitent le canal d'aspiration (12) dans le capot (11),
dans lequel une ouverture (40) est ménagée dans le capot (11), à travers laquelle est mené le rayonnement pour l'usinage de la surface de la pièce à oeuvrer.

12. Système d'aspiration selon la revendication 11, **caractérisé en ce que** l'une (34) des parois de guidage est opposée à la pièce à oeuvrer par une arête (36), dans la position de fonctionnement du capot, tandis que l'autre paroi de guidage (27) présente, dans la position de fonctionnement du capot, un bombement cylindrique convexe opposé à la surface de la pièce à oeuvrer, et **en ce que** ladite au moins une ouverture (40), à travers laquelle est mené le rayonnement pour l'usinage de la surface de la pièce à oeuvrer, est ménagée dans la zone du bombement de l'autre paroi de guidage (27).

13. Système d'aspiration selon la revendication 10 ou 12, **caractérisé en ce que** le bombement de la paroi de guidage bombé (27) est incurvé en forme d'arc de cercle.

14. Système d'aspiration selon la revendication 13, **caractérisé en ce que** la courbure du bombement de la paroi de guidage bombé (27) est plus forte que la courbure de la surface de la pièce à oeuvrer (24).

15. Système d'aspiration selon la revendication 10 ou 12, **caractérisé en ce que** le bombement de la paroi de guidage bombé (27) présente une courbure exponentielle.

16. Système d'aspiration selon la revendication 10 ou l'une des revendications 12 à 15, **caractérisé en ce que** l'ouverture ou les ouvertures (40), à travers laquelle/lesquelles est mené le rayonnement pour l'usinage de la pièce à oeuvrer (24), est/sont prévue(s) dans la zone de la paroi de guidage bombée (27) qui, dans la position de fonctionnement du capot (11), se trouve au plus proche de la surface de la pièce à oeuvrer (24).

17. Système d'aspiration selon la revendication 10, **caractérisé en ce que** les arêtes frontales (33) des parois latérales (32) présentent un contour qui est adapté au contour de la surface d'une pièce à oeuvrer (24) qu'il s'agit d'usiner, de sorte que des joints d'intervalles correspondants sont formés.

18. Système d'aspiration selon la revendication 10, 11 ou 17, **caractérisé en ce que** le contour des arêtes frontales (33) des parois frontales (32) est un tracé polygonal adapté au contour de la surface de la pièce à oeuvrer.

19. Système d'aspiration selon la revendication 10, 11 ou 17, **caractérisé en ce que** le contour des arêtes frontales (33) des parois latérales (32) est un arc de cercle adapté au contour de la surface de la pièce à oeuvrer.

20. Système d'aspiration selon l'une des revendications 11, 12 ou 17 à 19, **caractérisé en ce que** la distance entre les arêtes frontales (33) des parois latérales (32) et la surface de la pièce à oeuvrer, dans la position de fonctionnement du capot (11), est inférieure à 50 mm, de préférence inférieure à 30 mm, en particulier inférieure à 10 mm, mais supérieure à 0,5 mm, et de manière particulièrement préférée, elle est entre 1 mm et 5 mm.

21. Système d'aspiration selon l'une des revendications 11, 12 ou 16 à 20, **caractérisé en ce que** la largeur des joints à intervalles formés entre les arêtes frontales (33) des parois latérales (32) et la surface de la pièce à oeuvrer est dans la plage entre 0,1 mm et 30 mm.

22. Système d'aspiration selon l'une des revendications 11, 12 ou 16 à 2 1, **caractérisé en ce que** le capot (11) est fixé de façon interchangeable sur une tête d'usinage (23), de sorte que lors de l'usinage de pièces à oeuvrer cylindriques (24) avec des diamètres différents, on choisit respectivement un capot parmi une pluralité de capots et on le fixe sur la tête d'usinage (23), dont les parois latérales (32) présentent des arêtes frontales (33) avec un contour qui est adapté au mieux possible au contour de la surface de la pièce à oeuvrer (24) qu'il s'agit respectivement d'usiner.

23. Système d'aspiration selon l'une des revendications 11, 12 et 17 à 22, **caractérisé en ce que**, sur les parois latérales (32) du capot, sont prévus des moyens, en particulier des lamelles mobiles ou des pièces latérales interchangeables, au moyen desquels le contour des arêtes des parois latérales (32), opposées à une pièce à oeuvrer (24), peut être modifié pour l'adapter à la surface de la pièce à oeuvrer (24).

24. Système d'aspiration selon l'une des revendications précédentes 10 ou 11, **caractérisé en ce que**, dans la région de la paroi de guidage bombée (27) qui, dans la position de fonctionnement du capot (11), est située au plus proche de la surface de la pièce à oeuvrer (24), il est prévu une ouverture propre (40) pour chacun des faisceaux de travail, en particulier des faisceaux laser, fournis par une tête d'usinage (23), à travers laquelle le rayonnement destiné à l'usinage de la pièce à oeuvrer (24) est focalisé sur celle-ci.
